# FASCICULE DE BREVET EUROPEEN

(11) **EP 1 912 877 B1**
(45) Date de publication et mention de la délivrance du brevet: **03.10.2012**
(21) Numéro de dépôt: 06794516.2
(22) Date de dépôt: 01.08.2006
(51) Int. Cl.: B65D 65/18, B65D 81/34, B65D 75/52

(54) **EMBALLAGE SOUPLE ETANCHE RESISTANT A HAUTE TEMPERATURE POUR PRODUIT ALIMENTAIRE**
VERSIEGELTE, FLEXIBLE, HOCHTEMPERATURRESISTENTE VERPACKUNG FÜR LEBENSMITTELPRODUKTE
SEALED, FLEXIBLE, HIGH-TEMPERATURE-RESISTANT PACKAGING FOR FOOD PRODUCTS

(30) Priorité: 09.08.2005 FR 0508446
(43) Date de publication de la demande: 23.04.2008
(73) Titulaire: Papiers a Paviot, 69960 Corbas Montmartin (FR)
(72) Inventeur: PAVIOT, Alexandre, F-69110 SAINTE FOYE LES LYON (FR)
(74) Mandataire: Thibault, Jean-Marc
(86) Numéro de dépôt international: PCT/FR2006/050775
(87) Numéro de publication internationale: WO 2007/017608

(56) Documents cités:
- EP-A- 0 470 771
- EP-A- 1 031 515
- FR-A- 2 669 605
- FR-A- 2 775 252
- FR-A- 2 780 706
- US-A- 4 785 937
- US-A- 5 273 797

## Description

La présente invention concerne le domaine technique du conditionnement de produits alimentaires au sens général et elle vise plus précisément le domaine technique de l'emballage de produits alimentaires sur leur lieu de vente et/ou de conditionnement et notamment de produits alimentaires vendus au détail, en gros ou demi-gros.

Dans l'état de la technique, il existe de nombreux types d'emballage notamment pour le conditionnement de produits alimentaires. Par exemple, le brevet FR 2 775 252 a proposé de mettre en oeuvre une gaine composée en partie au moins en un matériau thermosoudable. Cette gaine est constituée à partir de deux feuilles composites superposées et assemblées par collage ou soudage par exemple, au niveau de leurs bords longitudinaux. Chaque feuille composite comporte une couche externe d'aluminium, une couche interne de polyéthylène basse densité et une couche de papier recouverte d'une couche de polyéthylène basse densité. Cette gaine conditionnée en rouleau est destinée à être découpée sur le lieu d'utilisation en une longueur légèrement supérieure à celle du produit à emballer. De préférence, une extrémité de la gaine est coupée et fermée simultanément par thermosoudage afin de réaliser un sachet. Ensuite, après introduction du produit à conditionner dans le sachet ainsi réalisé, l'autre extrémité de la gaine est thermosoudée de manière à obtenir un emballage étanche.

Un tel emballage souple est particulièrement utile pour le conditionnement de produits alimentaires frais ou surgelés tels que du poisson ou de la viande lors de la vente de ces derniers au détail, en gros ou en demi-gros. Un tel emballage a un caractère complètement étanche et particulièrement facile à réaliser par thermosoudage. Toutefois, en vue de la consommation d'un tel produit alimentaire, il est nécessaire d'ouvrir l'emballage et de transférer le produit alimentaire dans un contenant adapté pour la cuisson ou la remise en température du produit alimentaire. Il apparaît ainsi le besoin de disposer d'un emballage adapté pour autoriser le conditionnement rapide et facile d'un produit alimentaire tout en offrant l'avantage de permettre aussi la cuisson ou la remise en température du produit alimentaire ainsi conditionné.

Par ailleurs il est connu par la demande de brevet FR 2 669 605 un emballage destiné à assurer le conditionnement sous vide d'un produit alimentaire. Cet emballage est réalisé à partir d'une feuille comportant une couche extérieure en polymère, une couche intermédiaire métallique et une couche intérieure en polymère alimentaire.

Le brevet US 5 273 797 décrit un emballage pour produits alimentaires réalisé à partir d'une feuille composite comportant entre une couche de structure thermoplastique et une couche thermoscellable, une couche barrière notamment en aluminium.

La demande de brevet EP-A-470771 divulgue un emballage pour produits alimentaires selon le préambule de la revendication 1.

L'objet de l'invention vise donc à proposer un emballage souple apte à permettre le conditionnement simple et rapide de produits alimentaires tout en autorisant la cuisson ou la remise en température du produit alimentaire conditionné par un tel emballage.

Pour atteindre un tel objectif, la présente invention concerne un emballage souple à caractère étanche pour produits alimentaires selon l'objet de la revendication 1.

Selon un aspect de l'invention, chaque feuille composite comportant au moins la couche d'aluminium, la couche de matière plastique et la couche de liant est thermoscellable à une température comprise entre 100°C et 200°C et avantageusement comprise entre 160°C et 190°C.

Selon une caractéristique de l'invention, chaque feuille composite comportant au moins la couche d'aluminium, la couche de matière plastique thermoscellable et la couche de liant est apte à résister à une température au moins égale à 120°C et avantageusement à 140°C pendant une durée d'au moins 25 mn.

Selon une variante de réalisation, l'emballage souple conforme à l'invention comporte également une couche de papier résistant à haute température interposée entre la couche de matière plastique thermoscellable et la couche de liant thermoscellable.

Avantageusement, la couche de liant thermoscellable résistant à haute température est réalisée par une extrusion de polymères résistant à haute température ou par une co-extrusion de polymères résistant à haute température.

Avantageusement, la couche de matière plastique thermoscellable résistant à la haute température est réalisée en polypropylène et avantageusement en terephthalate de polyéthylène.

Selon une caractéristique de l'invention, la couche de matière plastique thermoscellable comporte du côté de la couche de liant, une face non thermoscellable et du côté de la face de contact produit alimentaire de la feuille, une face thermoscellable.

Un autre objet de l'invention est de proposer un emballage souple présentant une fenêtre permettant de visualiser le produit alimentaire conditionné avant et pendant sa cuisson.

Pour atteindre un tel objectif, l'emballage souple selon l'invention comporte au moins une feuille composite ou chaque feuille composite est formée en deux parties reliées entre elles par un film de matière plastique au moins translucide résistant à la haute température et fixée sur la face de contact produit alimentaire de chacune des parties de la feuille composite de manière à constituer une fenêtre de visualisation, ledit film présentant du côté de la couche de matière plastique thermoscellable, une face non thermoscellable et de l'autre côté de la feuille, une face thermoscellable qui constitue avec la face de la couche de matière plastique des feuilles, une face de contact produit alimentaire.

Selon une caractéristique de l'invention, le film en matière plastique est soudé sur les deux parties de la feuille composite et est réalisé en polypropylène ou avantageusement en terephthalate de polyéthylène.

Selon une variante de réalisation, les deux feuilles composites comportent un film de matière plastique pour présenter chacune une fenêtre de visualisation, au moins une partie des films formant les fenêtres étant disposée de manière superposée pour faciliter l'ouverture de l'emballage souple.

Selon un exemple de réalisation, les deux feuilles composites superposées forment une gaine.

Selon un autre exemple de réalisation, deux feuilles composites superposées sont obtenues par une feuille pliée sur elle-même selon un ou deux dossages.

Selon un autre exemple de réalisation, les deux feuilles composites superposées sont assemblées au niveau de leurs bords pour constituer un sachet comportant une ouverture d'accès à son volume interne.

Selon un autre aspect de l'invention, l'ouverture d'accès est fermée par thermoscellage, après l'introduction d'un produit alimentaire dans le volume interne de l'emballage, afin de constituer un emballage fermé étanche.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue de dessus montrant un exemple de réalisation d'un emballage souple conforme à l'invention.
La **Figure 2** est une vue en coupe à grande échelle montrant la structure d'un exemple de réalisation d'un emballage souple conforme à l'invention.
La **Figure 3** est une vue en coupe à grande échelle montrant la structure d'un autre exemple de réalisation d'un emballage souple conforme à l'invention comportant une fenêtre de visualisation sur l'une de ses faces.
La **Figure 4** est une vue de dessus d'un emballage souple tel qu'illustré à la **Fig. 3****.**
Les **Figures 5** et **6** sont des vues schématiques en perspective d'un emballage souple conforme à l'invention comportant une fenêtre de visualisation sur les deux faces et réalisé à partir respectivement d'une gaine et d'une feuille repliée.

La **Fig. 1** représente un exemple de réalisation d'un emballage souple se présentant sous la forme d'une gaine découpée à partir d'une gaine **2** conditionnée généralement en rouleau. Dans l'exemple illustré, la gaine **2** comporte deux feuilles composites **4** et **5** superposées qui dans l'exemple illustré sont assemblées entre elles au niveau de leurs bords longitudinaux **6** par thermosoudage ou thermoscellage. Cette gaine **2** est découpée à la longueur souhaitée pour contenir un produit alimentaire **7** tel que du poisson. De préférence, lors de la découpe de la gaine **2** pour constituer l'emballage souple **1,** une soudure transversale reliant les deux bords longitudinaux **6** est réalisée sur une extrémité **11** de l'emballage souple **1** qui se présente ainsi sous la forme d'un sachet susceptible d'être ouvert par l'autre extrémité transversale **12** présentant une ouverture donnant accès au volume interne du sachet.

Dans l'exemple décrit ci-dessus, la gaine formant l'emballage souple **1** est constituée à partir de deux feuilles composites **4, 5** placées en position superposées l'une contre l'autre et assemblées selon leurs deux bords longitudinaux **6.** Bien entendu, il peut être envisagé de réaliser l'emballage souple **1** sous la forme d'une gaine sans soudure ou bien une gaine avec une seule soudure obtenue en repliant une feuille sur elle-même et en soudant les bords libres opposés à la pliure. De même, l'emballage souple **1** peut être réalisé à partir d'une feuille pliée sur elle-même selon un ou deux dossages en vue d'obtenir les deux feuilles composites superposées **4** et **5** qui sont assemblées au niveau de leurs bords pour constituer un sachet comportant une ouverture d'accès à son volume interne qui est fermé par thermosoudage après introduction du produit à conditionner à l'intérieur de l'emballage souple. D'une manière générale, l'emballage souple **1** selon l'invention est destiné à comporter au moins deux feuilles composites superposées **4, 5** assemblées au niveau de leurs bords par thermosoudage ou thermoscellage voire collage afin de constituer un sachet avec une ouverture pour l'introduction du produit à conditionner. L'ouverture du sachet est ensuite fermée par thermoscellage ou thermosoudage.

Conformément à une variante de réalisation de l'invention illustrée plus particulièrement à la **Fig. 2****,** chaque feuille composite **4, 5** comporte au moins entre une couche d'aluminium **15** et une couche de matière plastique thermoscellable résistante à haute température **16,** une couche **17** de liant résistant à haute température. Chaque feuille composite **4, 5** présente ainsi deux faces externes constituées par la couche d'aluminium **15** et la couche de matière plastique thermoscellable **16.** Tel que cela ressort plus précisément de la **Fig. 2****,** les feuilles composites **4, 5** sont disposées de manière que les couches de matière plastique thermoscellables **16** soient tournées l'une vers l'autre afin de constituer la surface interne de l'emballage souple destinée à être en contact avec le produit alimentaire à conditionner. Ainsi, chaque couche de matière plastique **16** présente une surface **16a** dite de contact produit alimentaire.

Chaque feuille composite **4, 5** possède une couche de matière plastique thermoscellable **16** en face l'une de l'autre par leurs surfaces de contact produit alimentaire **16a** permettant ainsi le thermosoudage ou le thermoscellage des deux feuilles composites **4, 5** entre elles. Ainsi, comme les couches de matière plastique thermoscellable **16** sont disposées l'une contre l'autre, l'application d'une pression localisée sur les feuilles composites **4, 5** par exemple au niveau des bords transversaux de la gaine, complétée par un chauffage localisé permet d'obtenir une soudure des feuilles composites **4, 5** entre elles.

Selon une caractéristique de l'invention, chaque feuille composite **4, 5** comportant au moins la couche d'aluminium **15,** la couche de matière plastique **16** et la couche de liant **17** est thermoscellable à une température comprise entre 100°C et 200°C et avantageusement comprise en 160°C et 190°C.

Conformément à l'invention, chaque feuille composite **4, 5** comportant la couche d'aluminium **15,** la couche de matière plastique thermoscellable **16** et la couche de liant **17** est apte à résister à une température au moins égale à 120°C pendant une durée minimum d'au moins 25 mn. En effet, il apparaît qu'un emballage souple **1** comportant les feuilles composites **4, 5** doit être capable de résister à une température au moins égale à 120°C pendant une durée minimum de 25 mn pour permettre de cuire ou de remettre en température, une masse conventionnelle d'un produit alimentaire conditionnée par un tel emballage souple.

Avantageusement, chaque feuille composite **4, 5** conforme à l'invention est apte à résister à une température au moins égale à 140°C pendant une durée minimum de 25 mn.

Selon une variante de mise en oeuvre de l'invention, chaque feuille composite **4, 5** comportant la feuille d'aluminium **15,** la couche de matière plastique thermoscellable **16** et la couche de liant **17** est apte à résister à une température au plus égale à 220°C c'est-à-dire inférieure ou égale à 220°C pendant une durée maximum de 90 mn.

Avantageusement, chaque feuille composite **4, 5** est apte à résister à une température au plus égale à 220°C pendant une durée maximum comprise entre 45 mn et 75 mn.

Chaque feuille composite **4, 5** comportant la couche d'aluminium **15,** la couche de matière plastique thermoscellable **16** et la couche de liant **17** est ainsi apte à être soumise à une température déterminée pendant une durée adaptée pour permettre la cuisson et/ou la remise en température du produit alimentaire placé à l'intérieur de l'emballage souple. En d'autres termes, la couche d'aluminium **15,** la couche de matière plastique thermoscellable **16** et la couche de liant **17** sont choisies pour résister aux températures indiquées ci-dessus pendant la durée indiquée ci-dessus, c'est-à-dire que les caractéristiques techniques de ces couches **16, 17** ne sont pas altérées par la chaleur de sorte qu'il ne se produit pas de délamination, de brûlures ou de cloques.

En d'autres termes, l'emballage souple **1** conforme à l'invention conserve son intégrité au terme de la période de chauffage choisie. Dans les conditions définies ci-dessus, l'emballage souple **1** conserve ainsi son caractère étanche. Les feuilles composites **4, 5** ne sont pas percées et la ou les soudures réalisée(s) pour fermer le sachet continue(nt) d'assurer leur fonction d'assemblage étanche des feuilles entre-elles.

Selon une variante préférée de réalisation, la couche de liant thermoscellable résistant à haute température **17** est réalisée par une extrusion de polymères résistant à haute température ou par une co-extrusion de polymères résistant à haute température. Par exemple, il peut être utilisé comme couche de liant, un polyéthylène basse densité (PEBD), un polypropylène, un polyester ou de la colle.

Selon une caractéristique de réalisation, la couche de matière plastique thermoscellable résistant à haute température **16** est réalisée par exemple en polypropylène. Avantageusement, cette couche de matière plastique thermoscellable **16** est un terephthalate de polyéthylène. Avantageusement, la couche de matière plastique thermoscellable résistant à haute température **16** se présente sous la forme d'un film constitué par le ou les matériaux décrits ci-dessus.

Selon une caractéristique de l'invention, la couche de matière plastique thermoscellable **16** résistant à haute température comporte du côté de la couche de liant **17,** une face non thermoscellable et du côté de la face de contact produit alimentaire **16a** de la feuille, une face thermoscellable.

Il est à noter qu'il peut être prévu une variante de réalisation dans laquelle chaque feuille composite **4, 5** comporte également une couche de papier résistant à haute température, interposée entre la couche de matière plastique thermoscellable **16** et la couche de liant thermoscellable **17.** Avantageusement, la couche de matière plastique thermoscellable résistant à haute température **16** se présente sous la forme d'un film, d'une extrusion ou d'une co-extrusion constitué par les matériaux décrits ci-dessus tels que le e polypropylène ou le terephthalate de polyéthylène.

Les **Fig. 3** et **4** illustrent une autre variante de réalisation d'un emballage souple **1** mettant en oeuvre au moins une fenêtre **20** de visualisation du produit alimentaire 7 placé à l'intérieur de l'emballage souple permettant de visualiser le contenu et d'apprécier la cuisson du produit alimentaire.

Selon cette variante de réalisation, l'emballage souple 1 comporte au moins une feuille composite 4 formée en deux parties dans l'exemple illustré, et reliées entre elles par un film de matière plastique au moins translucide 30 résistant à la haute température et fixée sur la face de contact produit alimentaire 16a de chacune des parties de la feuille composite. Le film de matière plastique 30 est réalisé par exemple en polypropylène et avantageusement est un terepthalate de polyéthène. Ce film de matière plastique **30** constitue ainsi une fenêtre de visualisation **20** située entre deux parties d'une feuille composite. Le film de matière plastique **30** présente une face **30a** non thermoscellable, tournée vers la face de contact produit alimentaire **16a** de la couche de matière plastique thermoscellable **16** de manière à constituer en combinaison avec la couche d'aluminium **15,** une face de la feuille composite **4.** Ce film de matière plastique **30** possède à l'opposé de sa face **30a,** une face thermoscellable **30b** qui constitue en combinaison avec la face de contact produit alimentaire 16a de la couche de matière plastique **16** des feuilles, l'autre face de la feuille composite **4** qui constitue une face de contact produit alimentaire. Avantageusement, le film de matière plastique **30** est fixé par une opération de thermosoudage ou thermoscellage sur les deux parties de la feuille composite **4.** De cette manière, il peut être réalisé un emballage souple **1** à partir d'une feuille composite **4** équipée d'une telle fenêtre **20** et d'une feuille composite **5** telle que décrite à la **Fig. 2****.** Selon cette variante de réalisation illustrée à la **Fig. 3****,** le recto de l'emballage souple **1** comporte une fenêtre **20** tandis que le verso n'en comporte pas.

Bien entendu, il peut être prévu de réaliser un emballage souple **1** comportant deux feuilles composites **4, 5** chacune identique à la feuille composite **4** illustrée à la **Fig. 3****.** Selon cet exemple, chaque feuille composite **4, 5** est pourvue d'une fenêtre de visualisation **20** comme illustré aux Fig. **5, 6****.** Dans l'exemple illustré à la **Fig. 5****,** l'emballage souple **1** est obtenu à partir d'une gaine équipée de part et d'autre d'une fenêtre **20.** Dans l'exemple illustré à la **Fig. 6****,** l'emballage souple **1** est obtenu par une feuille composite pourvue sur toute sa longueur d'une fenêtre **20,** pliée selon une ligne perpendiculaire à la fenêtre **20** de manière à obtenir un emballage souple **1** équipé d'une fenêtre **20** continue s'étendant sur les deux faces de l'emballage.

Dans les exemples illustrés aux Fig. **5, 6****,** l'emballage souple **1** comporte recto-verso, une fenêtre de visualisation **20.** Avantageusement, au moins une partie des films de matière plastique **30** formant les fenêtres **20** sont disposées de manière à être superposée pour faciliter l'ouverture de l'emballage souple. Il est à noter que la présence d'un film de matière plastique **30** sur une face recto ou en vis-à-vis sur les faces recto-verso de l'emballage souple facilite l'ouverture de l'emballage souple.

L'invention n'est pas limitée aux exemples décrits et représentés car diverses modifications peuvent y être apportées sans sortir de son cadre tel que définie dans les revendications.

## Revendications

1. - Emballage souple à caractère étanche pour produits alimentaires, destiné à être soumis à un chauffage pour cuisson ou remise en température, l'emballage étant destiné à comporter deux feuilles composites superposés thermoscellables, chaque feuille composite **(4, 5)** comporte au moins entre une couche d'aluminium **(15)** et une couche de matière plastique thermoscellable résistante à la haute température **(16),** une couche de liant **(17)** thermoscellable résistant à la haute température, **caractérisé en ce que** et

2. - Emballage souple selon la revendication 1, **caractérisé en ce que** chaque feuille composite **(4, 5)** comportant au moins la couche d'aluminium **(15),** la couche de matière plastique **(16)** et la couche de liant **(17)** est thermoscellable à une température comprise entre 100°C et 200°C et avantageusement comprise entre 160°C et 190°C. [chaque feuille composite **(4, 5)** comportant au moins la couche d'aluminium **(15),** la couche de matière plastique thermoscellable **(16)** et la couche de liant **(17)** étant apte à résister à une température au moins égale à 120°C et avantageusement à 140°C pendant une durée d'au moins 25 mn. à résister à une température au plus égale à 220°C pendant une durée maximale de 90 mn et avantageusement une durée maximum comprise entre 45 mn et 75 mn.

3. - Emballage souple selon la revendication 1, **caractérisé en ce qu'**il comporte également une couche de papier résistant à haute température interposée entre la couche de matière plastique thermoscellable et la couche de liant thermoscellable.

4. - Emballage souple selon l'une des revendications 1 à 3, **caractérisé en ce que** la couche de liant thermoscellable-résistant à haute température **(17)** est réalisée par une extrusion de polymères résistant à haute température ou par une co-extrusion de polymères résistant à haute température.

5. - Emballage souple selon la revendication 1 ou 2, **caractérisé en ce que** la couche de matière plastique thermoscellable **(16)** résistant à la haute température est réalisée en polypropylène et avantageusement en terephthalate de polyéthylène.

6. - Emballage souple selon la revendication 5, **caractérisé en ce que** la couche de matière plastique thermoscellable **(16)** comporte du côté de la couche de liant **(17),** une face non thermoscellable et du côté de la face de contact produit alimentaire **(16a)** de la feuille, une face thermoscellable.

7. - Emballage souple selon la revendication 6, **caractérisé en ce qu'**au moins une feuille composite **(4, 5)** ou chaque feuille composite est formée en deux parties reliées entre elles par un film **(30)** de matière plastique au moins translucide résistant à la haute température et fixée sur la face de contact produit alimentaire **(16a)** de chacune des parties de la feuille composite de manière à constituer une fenêtre de visualisation **(20),** ledit film **(30)** présentant du côté de la couche de matière plastique thermoscellable, une face non thermoscellable **(30a)** et de l'autre côté de la feuille, une face thermoscellable **(30b)** qui constitue avec la face **(16a)** de la couche de matière plastique **(16)** des feuilles, une face de contact produit alimentaire.

8. - Emballage souple selon la revendication 7, **caractérisé en ce que** le film **(30)** en matière plastique est soudé sur les deux parties de la feuille composite et est réalisé en polypropylène ou avantageusement en teraphthalate de polyéthylène.

9. - Emballage souple selon la revendication 8, **caractérisé en ce que** les deux feuilles composites **(4, 5)** comportent un film de matière plastique **(30)** pour présenter chacune une fenêtre de visualisation **(20),** au moins une partie des films **(30)** formant les fenêtres **(20)** étant disposée de manière superposée pour faciliter l'ouverture de l'emballage souple.

10. - Emballage souple selon l'une des revendications 1 à 9, **caractérisé en ce que** les deux feuilles composites **(4, 5)** superposées forment une gaine.

11. - Emballage souple selon l'une des revendications 1 à 9, **caractérisé en ce que** deux feuilles composites **(4, 5)** superposées sont obtenues par une feuille pliée sur elle-même selon un ou deux dossages.

12. - Emballage souple selon l'une des revendications 1 à 9, **caractérisé en ce que** les deux feuilles composites **(4, 5)** superposées sont assemblées au niveau de leurs bords pour constituer un sachet comportant une ouverture d'accès à son volume interne.

13. - Emballage souple selon la revendication 12, **caractérisé en ce que** l'ouverture d'accès est fermée par thermoscellage, après l'introduction d'un produit alimentaire dans le volume interne de l'emballage, afin de constituer un emballage fermé étanche.

## Claims

1. A flexible leaktight package for food products, designed to be subjected to heating for cooking or for defrosting, the package being designed to comprise two heatsealable superposed composite sheets, each composite sheet (4, 5) including at least a layer (17) of heatsealable binder that withstands high temperatures between a layer (15) of aluminum and a layer (16) of heatsealable plastics material that withstands high temperatures, the package being **characterized in that** each composite sheet (4, 5) including at least the layer (15) of aluminum, the layer (16) of heatsealable plastics material, and the layer (17) of binder is suitable for withstanding a temperature of at least 120°C and advantageously at least 140°C for a duration of at least 25 min, and for withstanding a temperature of at most 220°C for a maximum duration of 90 min and advantageously a maximum duration lying in the range 45 min to 75 min.

2. A flexible package according to claim 1, **characterized in that** for each composite sheet (4, 5) including at least the layer (15) of aluminum, the layer (16) of plastics material, and the layer (17) of binder is heatsealable at a temperature lying in the range 100°C to 200°C, and advantageously lying in the range 160°C to 190°C.

3. A flexible package according to claim 1, **characterized in that** it also includes a layer of paper that withstands high temperature interposed between the layer of heatsealable plastics material and the layer of heatsealable binder.

4. A flexible package according to any one of claims 1 to 3, **characterized in that** the layer (17) of heatsealable binder withstanding high temperature is made by extruding polymers that withstand high temperature or by coextruding polymers that withstand high temperature.

5. A flexible package according to claim 1 or claim 2, **characterized in that** the layer (16) of heatsealable plastics material that withstands high temperature is made of polypropylene, and advantageously of polyethylene terephthalate.

6. A flexible package according to claim 5, **characterized in that** the layer (16) of heatsealable plastics material includes, beside the layer (17) of binder, a non-heatsealable face, and beside the food-contacting face (16a) of the sheet, a heatsealable face.

7. A flexible package according to claim 6, **characterized in that** at least one composite sheet (4, 5) or each composite sheet is made up of two portions connected together by a film (30) of plastics material that is at least translucent and that withstands high temperature, the film being fastened to the food-contacting face (16a) of each of the portions of the composite sheet in such a manner as to constitute a viewing window (20), said film (30) presenting, beside the layer of heatsealable plastics material, a non-heatsealable face (30a) and beside the other side of the sheet, a heatsealable face (30b) that co-operates with the face (16a) of the plastics material layer (16) of the sheets to constitute a food-contacting face.

8. A flexible package according to claim 7, **characterized in that** the film (30) of plastics material is welded to the two portions of the composite sheet and is made of polypropylene or advantageously of polyethylene terephthalate.

9. A flexible package according to claim 8, **characterized in that** the two composite sheets (4, 5) include respective films (30) of plastics material so that each of them presents a viewing window (20), at least a portion of each window-forming film (30) being arranged in superposed manner in order to facilitate opening the flexible package.

10. A flexible package according to any one of claims 1 to 9, **characterized in that** the two superposed composite sheets (4, 5) form a sheath.

11. A flexible package according to any one of claims 1 to 9, **characterized in that** the two superposed composite sheets (4, 5) are obtained by folding a sheet in half once or twice.

12. A flexible package according to any one of claims 1 to 9, **characterized in that** the two superposed composite sheets (4, 5) are assembled together via their edges to constitute a bag including an opening giving access to its inside volume.

13. A flexible package according to claim 12, **characterized in that** the access opening is closed by heat sealing after a food product has been introduced into the inside volume of the package in order to constitute a closed package that is leaktight.

## Patentansprüche

1. Flexible dichte Verpackung für Lebensmittel, welche dazu bestimmt ist, für ein Kochen oder Wiederaufwärmen einem Erhitzen unterzogen zu werden, wobei die Verpackung dazu bestimmt ist, zwei übereinander liegende, heißsiegelbare Verbundfolien zu umfassen, wobei jede Verbundfolie (4, 5) wenigstens zwischen einer Aluminiumschicht (15) und einer heißsiegelbaren, hochtemperaturbeständigen Kunststoffschicht (16) eine heißsiegelbare, hochtemperaturbeständige Bindemittelschicht (17) umfaßt, **dadurch gekennzeichnet, daß** jede Verbundfolie (4, 5), die wenigstens die Aluminiumschicht (15), die heißsiegelbare Kunststoffschicht (16) und die Bindemittelschicht (17) umfaßt, geeignet ist, einer Temperatur von wenigstens gleich 120 °C und vorteilhafterweise 140 °C, über eine Dauer von wenigstens 25 Min. standzuhalten und einer Temperatur von höchstens gleich 220 °C, über eine maximale Dauer von 90 Min. und vorteilhafterweise eine maximale Dauer zwischen 45 Min. und 75 Min. standzuhalten.

2. Flexible Verpackung nach Anspruch 1, **dadurch gekennzeichnet, daß** jede Verbundfolie (4, 5), die wenigstens die Aluminiumschicht (15), die Kunststoffschicht (16) und die Bindemittelschicht (17) umfaßt, bei einer Temperatur zwischen 100°C und 200 °C und vorteilhafterweise zwischen 160 °C und 190 °C heißsiegelbar ist.

3. Flexible Verpackung nach Anspruch 1, **dadurch gekennzeichnet, daß** sie auch eine hochtemperaturbeständige Papierschicht umfaßt, die zwischen der heißsiegelbaren Kunststoffschicht und der heißsiegelbaren Bindemittelschicht eingefügt ist.

4. Flexible Verpackung nach einem der Ansprüche 1 bis 3, **dadurch gekennzeichnet, daß** die heißsiegelbare, hochtemperaturbeständige Bindemittelschicht (17) durch eine Extrusion von hochtemperaturbeständigen Polymeren oder durch eine Coextrusion von hochtemperaturbeständigen Polymeren hergestellt ist.

5. Flexible Verpackung nach Anspruch 1 oder 2, **dadurch gekennzeichnet, daß** die heißsiegelbare, hochtemperaturbeständige Kunststoffschicht (16) aus Polypropylen und vorteilhafterweise aus Polyethylenterephthalat gefertigt ist.

6. Flexible Verpackung nach Anspruch 5, **dadurch gekennzeichnet, daß** die heißsiegelbare Kunststoffschicht (16) auf der Seite der Bindemittelschicht (17) eine nicht heißsiegelbare Fläche und auf der Seite der Lebensmittelkontaktfläche (16a) der Folie eine heißsiegelbare Fläche aufweist.

7. Flexible Verpackung nach Anspruch 6, **dadurch gekennzeichnet, daß** wenigstens eine Verbundfolie (4, 5) oder jede Verbundfolie aus zwei Teilen ausgebildet ist, die durch einen wenigstens durchscheinenden, hochtemperaturbeständigen Kunststoffilm (30), der an der Lebensmittelkontaktfläche (16a) eines jeden der Teile der Verbundfolie befestigt ist, um ein Sichtfenster (20) zu bilden, untereinander verbunden sind, wobei der Film (30) auf der Seite der heißsiegelbaren Kunststoffschicht eine nicht heißsiegelbare Fläche (30a) und auf der anderen Seite der Folie eine heißsiegelbare Fläche (30b) aufweist, die mit der Fläche (16a) der Kunststoffschicht (16) der Folien eine Lebensmittelkontaktfläche bildet.

8. Flexible Verpackung nach Anspruch 7, **dadurch gekennzeichnet, daß** der Kunststoffilm (30) auf die beiden Teile der Verbundfolie geschweißt und aus Polypropylen oder vorteilhafterweise aus Polyethylenterephthalat gefertigt ist.

9. Flexible Verpackung nach Anspruch 8, **dadurch gekennzeichnet, daß** die beiden Verbundfolien (4, 5) einen Kunststoffilm (30) umfassen, um jeweils ein Sichtfenster (20) aufzuweisen, wobei wenigstens ein Teil der die Fenster (20) bildenden Filme (30) darüber liegend angeordnet ist, um das Öffnen der flexiblen Verpackung zu erleichtern.

10. Flexible Verpackung nach einem der Ansprüche 1 bis 9, **dadurch gekennzeichnet, daß** die beiden übereinander liegenden Verbundfolien (4, 5) eine Hülle bilden.

11. Flexible Verpackung nach einem der Ansprüche 1 bis 9, **dadurch gekennzeichnet, daß** zwei übereinander liegende Verbundfolien (4, 5) durch eine entlang von einer oder zwei Faltlinie(n) auf sich selbst gefaltete Folie erhalten werden.

12. Flexible Verpackung nach einem der Ansprüche 1 bis 9, **dadurch gekennzeichnet, daß** die beiden übereinander liegenden Verbundfolien (4, 5) im Bereich ihrer Ränder verbunden sind, um einen Beutel mit einer Zugangsöffnung zu seinem Innenraum zu bilden.

13. Flexible Verpackung nach Anspruch 12, **dadurch gekennzeichnet, daß** die Zugangsöffnung nach Einbringen eines Lebensmittels in den Innenraum der Verpackung durch Heißsiegeln verschlossen wird, um eine geschlossene, dichte Verpackung zu bilden.
